# EUROPÄISCHE PATENTSCHRIFT

(11) **EP 0 006 885 B1**
(45) Veröffentlichungstag und Bekanntmachung des Hinweises auf die Patenterteilung: **01.07.1981**
(21) Anmeldenummer: 78900076.7
(22) Anmeldetag: 07.07.1978
(51) Int. Cl.: B03C 1/22, B65G 15/58, H01F 7/02

(54) **Magnetscheider mit sich kreuzenden Förderbändern**
Crossing conveyor-belts magnetic separator
Séparateur magnétique à bandes transporteuses croisées

(30) Priorität: 04.08.1977 DE 2735150
(43) Veröffentlichungstag der Anmeldung: 23.01.1980
(73) Patentinhaber: SPODIG, Heinrich, Dr.-Ing., D-4714 Selm-Bork (DE)
(72) Erfinder: SPODIG, Heinrich, Dr.-Ing., D-4714 Selm-Bork (DE)
(74) Vertreter: Müller-Börner, Richard
(86) Internationale Anmeldenummer: DE7800010
(87) Internationale Veröffentlichungsnummer: WO7900085

## Beschreibung

Die vorliegende Erfindung betrifft einen Magnetscheider mit sich kreuzenden Förderbändern, wobei das untere Band zum Transport des Separiergutes und mindestens ein oberes Band als Austragsband für das separierte Gut dienen und zwei Weicheisenpolstücke vorgesehen sind, die den Arbeitsspalt bilden und durch ein Magnetsystem in entgegengesetzter Richtung magnetisiert sind, wobei das eine Polstück unter dem oberen Trumm des unteren Bandes und das andere Polstück über dem Austragsband angeordnet sind und wobei das unter dem unteren Band angeordnete Polstück mindestens eine großflächige Polfläche und das über dem Austragsband angeordnete Polstück mindestens eine kleinere, den Magnetfluss konzentrierende, sich in Längsrichtung des Austragsbandes erstreckende Polfläche aufweist.

Ein Magnetscheider dieser Art ist durch die US - A - 2 591 121 bekannt geworden. Dabei gelangen hufeisenförmige Elektromagnete zur Anwendung, deren Weicheisenpolstücke zur Verbesserung der Austragsleistung eine besondere Formgebung aufweisen.

Außerdem sind Magnetscheider zur Separierung von Stoffen verschiedener magnetischer Erregbarkeit unter Verwendung sich kreuzender Fortbewegungsmittel beispielsweise aus der DE-C - 180 923 bekannt geworden. Dabei sind über einem Zuführungsband magnetisch beeinflußte Trommeln quer dazu angeordnet. Bei einer solchen Anlage ist die Separierleistung wegen nicht zu vermeidender großer Streufeldverluste relative gering.

Bei einer anderen bekannten Anlage (DE - U - 17 66 101) ist über einem zum Transport des Separiergutes dienenden Förderband ein zweites quer dazu verlaufendes Band für das separierte Gut vorgesehen, wobei ein Elektromagnet innerhalb des Bandes angeordnet ist, der an der Austragseite mit Austragpolen versehen ist. Auch hier kommt es zwangsläufig zu erheblichen Streufeldverlusten.

Demgegenüber wird mit der Erfindung angestrebt, bei Magnetscheidern mit sich kreuzenden Förderbändern die Streufeldverluste der bekannten Anlagen weitgehend zu vermindern und auf diese Weise zu besseren Wirkungsgraden zu gelangen, wobei gleichzeitig zur Vereinfachung die bekannten Elektromagnetsysteme durch ein geschlossenes Dauermagnetsystem ersetzt werden sollen.

Zur Lösung dieser Aufgabe wird erfindungsgemäß vorgeschlagen, daß das Magnetsystem aus zwei Rahmen besteht, deren jeder das obere Trumm des unteren Bandes umschließt, wobei der eine linksseitig und der andere rechtsseitig des Austragsbandes angeordnet ist, und daß die Rahmen aus zwei symmetrischen Hälften aus abwechselnd aufeinanderfolgenden Dauermagneten und Weicheisenteilen bestehen, wobei die so gebildeten Rahmen mittels zweier zwischen jeweils dem oberen und dem unteren Trum der Bänder angeordnete Weicheisenpolstücke gegensätzlicher Polarität verbunden sind.

Auf diese Weise erhält man Rahmen mit einem geschlossenen Dauermagnetsystem.

Es empfiehlt sich, daß in jedem Eckbereich der Rahmen einer der Dauermagnete vorgesehen ist und die benachbarten Ecken durch Weicheisenzwischenstücke zu Rahmenhälften und diese Hälften durch weitere Weicheisenzwischenstücke miteinander verbunden sind, die ihrerseits durch die Weicheisenpolstücke miteinander verbunden sind.

Bekannte Doppeljochsysteme (FR - A - 20 78 930) bestehen aus zwei U-förmigen Dauermagneten mit zwischengeschalteten Weicheisenpolstücken, deren Pole nach innen eingezogen sind, um den Arbeitsspalt zu bilden. Dabei liegt jedoch der Arbeitsspalt quer zur Magnetisierungsrichtung, was zu vermehrten magnetischen Streuungen innerhalb des Rahmens führt. Durch die angegebene Verbindung zweier Rahmen wird dieser Nachteil vermieden.

Bei Anordnung mehrerer Austragsbänder kann man den einzelnen Austragsbändern verschiedene Polbereiche zuordnen. Dabei haben zweckmässig die großflächigen Polbereich prismatische, die kleineren Polbereiche keilförmige Querschnitte.

Vorteilhaft sind die keilförmigen Querschnitte bei nebeneinanderliegenden Austragsbändern bzw. letztere selbst in verschiedener Höhe über dem oberen Trum des unteren Bandes angeordnet.

Der Gegenstand der Erfindung wird nachstehend anhand eines in der Zeichnung dargestellten Ausführungsbeispiels näher erläutert.

Es zeigen:
Fig. 1 eine schaubildliche Ansicht auf den Magnetscheider, teilweise geschnitten, mit einem Förderband für das Separiergut und drei Austragsbändern für das separierte Gut und
Fig. 2 einen zwischen den vorderen Weicheisenteilen und den hinter diesen angeordneten Dauermagneten in Fig. 1 verlaufenden Transversalschnitt.

Gemäß Fig. 1 besteht der Magnetscheider aus einer geschlossenen Dauermagnetkreisanordnung und einem endlosen Transportband 1 für das Separiergut sowie drei endlosen Austragsbändern 2,3,4 für den Abtransport des separierten Gutes, die in einer Richtung quer zum Transportband 1 umlaufen. Die Magnetkreisanordnung besteht aus beiderseits der Austragsbänder 2,3,4 angeordneten Rahmen, die sich jeweils aus den durch die Weicheisenteile 5,6 und 7,8' verbundenden Blockmagneten 9,10; 11,12 und 13,14; 15,16 sowie den Weicheisenzwischenstücken 17,18 und 19,20 zusammensetzen. Die Rahmen sind durch Polstücke 21,22, die jeweils an den Zwischenstücken 17,19 und 18,20 in magnetisch gut leitender Weise fest angeschlossen sind, miteinander verbunden, wobei die Zwischenstücke 17,19 und 18,20 sich in einem Abstand gegenüberliegen, der ausreichend ist für die Hindurchführung des Förderbandes 1 und der Austragsbänder 2,3,4. Innerhalb des geschlossenen Rahmens folgen die Polaritäten der Blockmagnete 9,10; 11,12 und 13,14; 15,16 so aufeinander, daß die Zwischenstücke 18 und 20 eine mehrfache N-Polarität und die Zwischenstücke 17 und 19 eine mehrfache S-Polarität oder umgekehrt induziert erhalten. Dadurch entsteht zwischen den Polstücken 21,22 im Durchgangsbereich der Bänder 1,2,3,4 ein starkes konzentriertes Magnetfeld.

Oberhalb des unteren Trumms der Austrags- .bänder 2,3,4 ist das Polstück 22 in keilförmige Querschnitte 23 aufgeteilt, während das unterhalb des oberen Trumms des Förderbandes 1 gegenüberliegende Polstück 21 korrespondierende prismatische Querschnitte 24 aufweist.

Gegenüber diesen prismatischen Querschnitten 24 wird an den Spitzen der keilförmigen Querschnitte 23 das Magnetfeld der art konzentriert, daß die in dem von Förderband 1 transportierten Separiergut enthaltenen Eisenteile im Magnetfeld nur in Richtung auf die Spitzen springen und dabei von den Austragsbändern 2,3,4 aus dem Magnetfeld herausbefördert und abgeschieden werden. Die Beschickung des Förderbandes 1 mit Separiergut erfolgt über den Trichter 25.

Eine besondere Ausgestaltlung des Polstückes 22 besteht noch darin, die keilförmigen Querschnitte 23 in verschiedenen Höhen vorzusehen und dementsprechend auch die Austragsbänder 2,3,4. Dabei sind zur Erreichung einer stufenweisen Separierung die keilförmigen Querschnitte 23 so angeordnet, daß in Laufrichtung des Förderbandes 1 der Abstand der keilförmigen Querschnitte 23 vom Förderband 1 abnimmt. Entsprechend der so gebildeten drei Magnetfeldstufen erfolgt in der ersten eine grobe, in der zweiten eine feinere und in der dritten eine feinste Separation.

Je nach der Beschaffenheit des Separiergutes und der Magnetisierbarkeit des darin enthaltenen Haftgutes können auf diese Weise optimale Separierergebnisse erzielt werden.

## Patentansprüche

1. Magnetscheider mit sich kreuzenden Förderbändern (1,2,3,4), wobei das untere Band (1) zum Transport des Separiergutes und mindestens ein oberes Band (2,3,4) als Austragsband für das separierte Gut dienen und zwei Weicheisenpolstücke (21,22) vorgesehen sind, die den Arbeitsspalt bilden und durch ein Magnetsystem in entgegengesetzter Richtung magnetisiert sind, wobei das eine Polstück (21) unter dem oberen Trumm des unteren Bandes (1) und das andere Polstück (22) über dem Austragsband (2,3,4) angeordnet sind und wobei das unter dem unteren Band (1) angeordnete Polstück (21) mindestens eine großflächige Polfläche (24) und das über dem Austragsband (2,3,4) angeordnete Polstück (22) mindestens eine kleinere den Magnetfluß konzentrierende, sich in Längsrichtung des Austragsbandes (2,3,4) erstreckende Polfläche (23) aufweist, dadurch gekennzeichnet, daß das Magnetsystem aus zwei Rahmen besteht, deren jeder das obere Trumm des unteren Bandes (1) umschließt, wobei der eine linksse;Jg und der andere rechtsseitig des Austragsbandes (2,3,4) angeordnet ist, und daß die Rahmen aus zwei symmetrischen Hälften aus abwechselnd aufeinanderfolgenden Dauermagneten (9, 10, 11, 12; 13, 14, 15, 16) und Weicheisenteilen (5, 6, 7, 8; 17, 18, 19, 20) bestehen, wobei die so gebildeten Rahmen mittels zweier Weicheisenpolstücke (21,22) gegensätzlicher Polarität verbunden sind, deren eines zwischen dem oberen und dem unteren Trumm des unteren Bandes (1) und deren anderes zwischen denen des Austragsbandes (2,3,4) angeordnet sind.

2. Magnetscheider nach Anspruch 1, dadurch gekennzeichnet, daß in jedem Eckbereich der Rahmen einer der Dauermagnete (9,10,11,12 bzw. 13,14,15,16) vorgesehen ist und die benachbarten Ecken durch Weicheisenzwischenstücke (5,6,7,8) zu Rahmenhälften und diese Hälften durch weitere Weicheisenzwischenstücke (17,18; 19,20) miteinander verbunden , sind, die ihrerseits durch die Weicheisenpolstücke (21,22) miteinander verbunden sind.

3. Magnetscheider nach Anspruch 1 oder 2, mit mehreren Austragsbändern (2,3,4), dadurch gekennzeichnet, daß den einzelnen Austragsbändern (2,3,4) verschiedene Polbereiche zugeordne+ sind.

4. Magnetscheider nach Anspruch 3, dadurch gekennzeichnet, daß die großflächige Polfläche (24) prismatischen und die kleinere Polfläche (23) keilförmigen Querschnitt aufweisen.

5. Magnetscheider nach Anspruch 4, dadurch gekennzeichnet, daß die keilförmigen Querschnitte der kleineren Polflächen (23) von nebeneinanderliegenden Austragsbändern (2,3,4) in verschiedener Höhe über dem unteren Band (1) angeordnet sind.

6. Magnetscheider nach Anspruch 5, dadurch gekennzeichnet, daß die nebeneinanderliegenden Austragsbänder (2,3,4) in verschiedener Höhe über dem unteren Band (1) angeordnet sind.

## Revendications

1. Séparateur magnétique comportant des bandes transporteuses croisées (1, 2, 3, 4) parmi lesquelles la bande inférieure (1) sert à l'introduction des matières à séparer, au moins l'une des bandes supérieures (2, 3, 4) servant à l'évacuation de la matière séparée; deux pièces polaires en fer doux (21, 22) étant prévues pour constituer la fente de travail, et se trouvant magnétisées dans des sens opposés par un système d'aimants; l'une des pièces polaires (21) étant disposée sous le brin supérieur de la bande transporteuse inférieure (1) et l'autre pièce polaire (22) étant disposée au-dessus de la bande transporteuse d'évacuation (2, 3, 4); la pièce polaire (21) disposée sous la bande transporteuse inférieure (1) présentant au moins une face polaire (24) de surface importante, et l'autre pièce polaire (22) disposée au-dessus de la bande transporteuse d'évacuation (2, 3, 4) présentant au moins une face polaire (23) de surface relativement plus faible, qui concentre le flux magnétique et s'étend dans le sens de la longueur de la bande d'évacuation (2, 3, 4); le séparateur étant caractérisé en ce que le système d'aimants comporte deux cadres entourant chacun le brin supérieur de la bande transporteuse inférieure (1), l'un des cadres étant disposé sur le côté gauche de la bande transporteuse d'évacuation (2, 3, 4), et l'autre cadre étant disposé sur le côté droit de cette bande; et en ce que les cadres comportent deux moitiés symétriques formées d'une succession alternée d'aimants permanents (9, 10, 11, 12; 13, 14, 15, 16) et de pièces en fer doux (5, 6, 7, 8, 17, 18, 19, 20); les cadres ainsi constitués étant reliés l'un à l'autre au moyen de deux pièces polaires en fer doux (21, 22) de polarités opposées; l'une de ces pièces polaires étant disposée entre le brin supérieur et le brin inférieur de la bande transporteuse inférieure (1 et l'autre étant disposée entre les deux brins de la bande transporteuse d'évacuation.

2. Séparateur magnétique selon la revendication 1, caractérisé en ce qu'un aimant permanent (9, 10, 11, 12 et 13, 14, 15, 16) est prévu en chaque coin des cadres, et en ce que les coins voisins sont reliés l'un à l'autre par des pièces intermédiaires en fer doux (5, 6, 7, 8), pour constituer des moitiés de cadres qui sont à leur tour reliées entre elles par d'autres pièces intermédiaires en fer doux (17, 18; 19, 20), ces pièces intermédiaires étant elles-mêmes reliées entre elles par les pièces polaires en fer doux (21, 22).

3. Séparateur magnétique selon l'une des revendications 1 ou 2, comportant plusieurs bandes transporteuses d'évacuation (2, 3, 4) caractérisé en ce qu'il comporte plusieurs zones polaires associées chacune à l'une des bandes d'évacuation (2, 3, 4).

4. Séparateur magnétique selon la revendication 3, caractérisé en ce que la face polaire de grande surface (24) présente une section prismatique, la face polaire de surface plus faible (23) présentant une section profilée en coin.

5. Séparateur magnétique selon la revendication 4, caractérisé en ce que les sections profilées en coin des faces polaires de surface plus faible (23), associées aux bandes transporteuses d'évacuation (2, 3, 4) disposées côte à côte, sont situées à des hauteurs différentes au-dessus de la bande transporteuse inférieure (1).

6. Séparateur magnétique selon la revendication 5, caractérisé en ce que les bandes transporteuses d'évacuation (2, 3, 4) disposées côte à côte sont situées à des hauteurs différentes au-dessus de la bande transporteuse inférieure (1).

## Claims

1. A magnetic separator having intersecting conveyor belts (1, 2, 3, 4) the lower belt (1) serving to transport the material to be processed and at least one upper belt (2, 3, 4) serving to discharge the separated material, and two soft iron pole pieces (21, 22) forming the working gap and being magnetized in opposite directions by a magnet system, with the one pole (21) being arranged below the upper run of the lower belt (1) and the other pole piece (22) above the discharge belt (2, 3, 4), and with the pole piece (21) arranged below the upper belt (1) comprising at least one large pole surface (24) and the pole piece (22) being arranged above the discharge belt (2, 3, 4) at least one smaller pole surface (23) concentrating the magnetic flow and extending in longitudinal direction to the discharge belt (2, 3, 4), characterized by the fact that the magnet system consists of two framed each of which surrounding the upper run of the lower belt (1) with the one of them being arranged on the left side and the other one on the right side of the discharge belt (2, 3, 4), and that the frames consist of two symmetrical halves of alternatingly arranged permanent magnets (9, 10, 11, 12; 13, 14, 15, 16) and soft-iron parts (5, 6, 7, 8; 17, 18, 19, 20) while the thus formed frames are connected by means of two soft-iron pole pieces (21, 22) of opposite polarities, the one of which being disposed between the upper and the lower run of the lower belt (1) and the other one between those of the discharge belt (2, 3, 4).

2. A magnetic separator according to claim 1, characterized by the fact that in every corner area of the frames one of the permanent magnets (9, 10, 11, 12 and 13, 14, 15, 16 resp.) is provided for and that the neighbouring corners are connected by soft-iron parts (5, 6, 7, 8) to form frame halves and that these halves are connected by further soft-iron parts (17, 18; 19, 20) which on their part are connected by soft-iron pole pieces (21. 22).

3. A magnetic separator according to claim 1 or 2 with several discharge belt (2, 3, 4), characterized by the fact that different pole surfaces are assigned to the individual discharge belts (2, 3, 4).

4. A magnetic separator according to claim 3, characterized by the fact that the large pole surface (24) is of prismatic and the smaller pole surface (23) is of wedge-shaped cross section.

5. A magnetic separator according to claim 4, characterized by the fact that the wedge-shaped cross-sections of the smaller pole surfaces (23) of adjacent discharge belts (2, 3, 4) are arranged at differing heights above the lower belt (1).

6. A magnetic system according to claim 5, characterized by the fact that the adjacent discharge belts (2, 3, 4) are arranged at differing heights above the lower belt (1).
